# EUROPÄISCHE PATENTSCHRIFT

(11) **EP 1 215 440 B1**
(45) Veröffentlichungstag und Bekanntmachung des Hinweises auf die Patenterteilung: **14.06.2006**
(21) Anmeldenummer: 01129735.5
(22) Anmeldetag: 13.12.2001
(51) Int. Cl.: F23N 5/12

(54) **Regelungsverfahren für Gasbrenner**
Method for controlling gas burners
Procédé pour commander des brûleurs

(30) Priorität: 15.12.2000 DE 10062844
(43) Veröffentlichungstag der Anmeldung: 19.06.2002
(73) Patentinhaber: HONEYWELL B.V., 1101 EA Amsterdam Z.O. (NL)
(72) Erfinder: Blaauwwiekel, Piet, 7841 EB Sleen (NL)
(74) Vertreter: TBK-Patent

(56) Entgegenhaltungen:
- DE-A- 19 824 523
- DE-A- 19 831 648

## Beschreibung

Die Erfindung betrifft ein Regelungsverfahren für Gasbrenner gemäß dem Oberbegriff des Anspruchs 1. Ein solches Verfahren ist aus Dokument DE-A-19 824 523 schon bekannt.

Regelungsverfahren für Gasbrenner dienen der Bereitstellung eines Gas/Luft-Gemisches, also dem Zuführen eines Gasstroms und eines Verbrennungsluftstroms zu einem Brenner.

Um innerhalb des Gasbrenners für eine optimale und vollständige Verbrennung des Brennstoffs, nämlich des Gases, zu sorgen, muß der Gasbrenner mit einem entsprechend abgestimmten Gas/Luft-Gemisch versorgt werden. Das Verhältnis zwischen dem Gasstrom und dem Verbrennungsluftstrom bzw. dem Gasdruck und dem Verbrennungsluftdruck bezeichnet man als Übersetzungsverhältnis.

Da jedoch die Qualität des von der Gasversorgung bereitgestellten Gases - die Qualität von Gas wird durch einen sogenannten Wobbe-Index definiert - schwankt, muß zur Gewährleistung einer optimalen und vollständigen Verbrennung das Gas/Luft-Gemisch in Abhängigkeit von der Qualität des Gases entsprechend variiert werden.

Um die Qualität des bereitgestellten Gases berücksichtigen zu können, sind aus dem Star.d der Technik Regelungsverfahren bekannt, bei denen ein Ionisationssignal eines Sensors, insbesondere einer in die Brennerflamme des Gasbrenners ragenden Meßelektrode, zur Anpassung des Gas/Luft-Gemisches an unterschiedliche Gasqualitäten verwendet wird. Diesbezüglich kann auf die DE-A-44 33 425, DE-A-39 37 290 sowie DE 195 39 568 C1 verwiesen werden. Bei den bekannten, ein Ionisationssignal verwendenden Regelungsverfahren für Gasbrenner wird das Ionisationssignal über den gesamten Arbeitsbereich bzw. Betriebsbereich des Brenners zur Anpassung des Gas/Luft-Gemisches an unterschiedliche Gasqualitäten verwendet. Bei geringen Betriebslasten des Brenners ist das Ionisationssignal jedoch stark von Außeneinflüssen abhängig und liefert demzufolge keine verlässliche Auskunft über die tatsächlich im Brenner herrschenden Verbrennungsverhältnisse. Diese Regelungsverfahren führen demzufolge zu einer instabilen und damit unzureichenden Regelung.

Um für eine stabile Regelung zu sorgen, ist es aus DE-C-198 24 523 bekannt, das Ionisationssignal ausschließlich in einem Bereich in der Nähe eines Brenner-Vollastbetriebs zur Einstellung des Übersetzungsverhältnisses zu verwenden und außerhalb des Bereichs des Brenner-Vollastbetriebs das Gas/Luft-Gemisch in Abhängigkeit dieses Übersetzungsverhältnisses zu regeln. Wird jedoch der Brenner längere Zeit nicht in der Nähe eines Brenner-Vollastbetriebs einsetzt, so kann es sich ergeben, daß das während des Brenner-Vollastbetriebs eingestellte Übersetzungsverhältnisses auch keine exakte Regelung ermöglicht, da sich z.B. die Gasqualität geändert haben kann.

Hiervon ausgehend liegt der vorliegenden Erfindung das Problem zugrunde, ein verbessertes Regelungsverfahren für Gasbrenner bereitzustellen. Erfindungsgemäß wird das Problem durch ein Regelungsverfahren mit den Merkmalen des Patentanspruchs 1 gelöst.

Bevorzugte Weiterbildungen der Erfindung ergeben sich aus den Unteransprüchen und der Beschreibung.

Bei dem Regelungsverfahren für Gasbrenner geht es um die Bereitstellung eines Gas/Luft-Gemisches für einen Brenner. Hierzu wird dem Brenner ein Gasstrom und ein Verbrennungsluftstrom zugeführt. Das Verhältnis zwischen Gasstrom und Verbrennungsluftstrom bzw. das Verhältnis zwischen Gasdruck und Verbrennungsluftdruck bezeichnet man als Übersetzungsverhältnis.

Mit Hilfe eines ein Ionisationssignal erzeugenden Sensors wird der Verbrennungsprozeß im Brenner überwacht. Aus dem Ionisationssignal können Informationen über den Verbrennungsprozeß und somit über die vorhandene Gasqualität gewonnen werden. Das Ionisationssignal wird ausschließlich in einem Bereich in der Nähe eines Brenner-Vollastbetriebs zur Einstellung des Übersetzungsverhältnisses in Abhängigkeit der Gasqualität verwendet. Dieser Bereich liegt vorzugsweise zwischen 70% und 100% des Brenner-Vollastbetriebs, kann jedoch auch zwischen 60% und 100% des Brennervollastbetriebs liegen. Außerhalb des obengenannten Bereichs wird das Gas/Luft-Gemisch in Abhängigkeit des zuvor bestimmten Übersetzungsverhältnisses geregelt.

Es wird demnach zur Bestimmung eines die Gasqualität berücksichtigenden Übersetzungsverhältnisses der Brenner mit insbesondere 70% bis 100% des Brenner-Vollastbetriebs gefahren und während dieses Betriebs wird mit Hilfe eines Ionisationssignals ein die vorhandene Gasqualität berücksichtigendes Übersetzungsverhältnis ermittelt. Sobald der Arbeitszustand des Brenners den Bereich von insbesondere 70% bis 100% des Brenner-Vollastbetriebs verläßt, wird das Gas/Luft-Gemisch unter Beibehaltung des zuletzt bestimmten Übersetzungsverhältnisses geregelt.

Ist jedoch der Brenner längere Zeit nicht in der Nähe eines Brenner-Vollastbetriebs einsetzt worden, so kann es sich ergeben, daß das während des Brenner-Vollastbetriebs eingestellte Übersetzungsverhältnisses keine exakte Regelung ermöglicht, da sich z.B. die Gasqualität geändert haben kann.

Erfindungsgemäß wird daher eine Referenz-Anstiegsgeschwindigkeit für das Ionisationssignal bestimmt. Diese Referenz-Anstiegsgeschwindigkeit wird für einen Brenner mit vorbestimmten Brennerbedingungen, insbesondere bei vorbestimmter Temperatur und Stillstandszeit des Brenners, ermittelt und gespeichert. Beim Starten des Brenners wird die aktuelle Anstiegsgeschwindigkeit des Ionisationssignals gemessen, und zwar dann, wenn der Brenners beim Starten infolge einer Wärmeanforderung die vorbestimmten Brennerbedingungen aufweist. Diese gemessene Anstiegsgeschwindigkeit wird mit der Referenz-Anstiegsgeschwindigkeit verglichen, und dann, wenn die gemessene Anstiegsgeschwindigkeit von der Referenz-Anstiegsgeschwindigkeit um ein vorbestimmtes Maß abweicht, wird ein neues Übersetzungsverhältnis eingestellt. Hierzu wird der Brenner in der Nähe eines Brenner-Vollastbetriebs betrieben. Sollte es nicht möglich sein, den Brenner in der Nähe des Brenner-Vollastbetriebs zu betrieben, so kann alternativ auch eine Wartungsanzeige aktiviert werden, um einer Bedienperson die Veränderung anzuzeigen.

An dieser Stelle sei angemerkt, daß das obige Verfahren noch dadurch verbessert werden kann, daß ein Referenzstart des Brenners aus gewissen Brennerbedingungen definiert wird. Stellt z.B. die Regelung fest, daß der Brenner für eine vorbestimmte Zeitdauer nicht betrieben wurde - sogenannte Stillstandszeit - und alle Temperaturen - z.B. Wassertemperaturen eines vom Brenner zu betreibenden Boilers - unter einem vorgegebenem Wert liegen, so sollte der Brenner zuerst für eine vorgegebene Zeitdauer auf einen vorbestimmten Wert des Brenner-Vollastbetriebs, z.B. 75% des Brenner-Vollastbetriebs, betrieben werden, bevor abhängig von der Wärmeanforderung geregelt wird.

Die Erfindung betrifft ein Regelungsverfahren für Gasbrenner zur Bereitstellung eines Gas/Luft-Gemisches.

Erfindungsgemäß wird beim Starten des Brenners die Anstiegsgeschwindigkeit des Ionisationssignals gemessen. Diese gemessene Anstiegsgeschwindigkeit wird mit einer Referenz-Anstiegsgeschwindigkeit für das Ionisationssignal verglichen, und dann, wenn die gemessene Anstiegsgeschwindigkeit von der Referenz-Anstiegsgeschwindigkeit um ein vorbestimmtes Maß abweicht, wird ein neues Übersetzungsverhältnis eingestellt.

## Patentansprüche

1. Regelungsverfahren für Gasbrenner zur Bereitstellung eines Gas/Luft-Gemisches, nämlich zum Zuführen eines Gasstroms und eines Verbrennungsluftstroms zu einem Brenner, wobei ein Ionisationssignal eines Sensors verwendet wird um das Gas/Luft-Gemisch an unterschiedliche Gasqualitäten anzupassen, wobei das Ionisationssignal ausschließlich in einem lastbereich in der Nähe eines Brenner-Vollastbetriebs zur Einstellung eines Übersetzungsverhältnisses verwendet wird, und wobei außerhalb des Bereichs des Brenner-Vollastbetriebs das Gas/Luft-Gemisch in Abhängigkeit dieses Übersetzungsverhältnisses geregelt wird, **dadurch gekennzeichnet, daß**
a) beim Starten des Brenners die Anstiegsgeschwindigkeit des Ionisationssignals gemessen wird,
b) die gemessene Anstiegsgeschwindigkeit mit einer Referenz-Anstiegsgeschwindigkeit für das Ionisationssignal verglichen wird,
c) dann, wenn die gemessene Anstiegsgeschwindigkeit von der Referenz-Anstiegsgeschwindigkeit um ein vorbestimmtes Maß abweicht, ein neues Übersetzungsverhältnis eingestellt wird.

2. Regelungsverfahren für Gasbrenner nach Anspruch 1, **dadurch gekennzeichnet, daß** die Referenz-Anstiegsgeschwindigkeit für einen Brenner mit vorbestimmten Brennerbedingungen, insbesondere bei vorbestimmter Temperatur und Stillstandszeit des Brenners, ermittelt und gespeichert wird.

3. Regelungsverfahren für Gasbrenner nach Anspruch 1 oder 2, **dadurch gekennzeichnet, daß** dann, wenn der Brenner beim Starten infolge einer Wärmeanforderung die vorbestimmten Brennerbedingungen aufweist, die Anstiegsgeschwindigkeit gemessen und mit einer Referenz-Anstiegsgeschwindigkeit verglichen wird.

4. Regelungsverfahren für Gasbrenner nach einem oder mehreren der Ansprüche 1 bis 3, **dadurch gekennzeichnet, daß** dann, wenn die gemessene Anstiegsgeschwindigkeit von der Referenz-Anstiegsgeschwindigkeit um ein vorbestimmtes Maß abweicht, der Brenner zur Einstellung eines neuen Übersetzungsverhältnisses in der Nähe eines Brenner-Vollastbetriebs betrieben wird.

5. Regelungsverfahren für Gasbrenner nach einem oder mehreren der Ansprüche 1 bis 3, **dadurch gekennzeichnet, daß** dann, wenn die gemessene Anstiegsgeschwindigkeit von der Referenz-Anstiegsgeschwindigkeit um ein vorbestimmtes Maß abweicht und der Brenner zur Einstellung eines neuen Übersetzungsverhältnisses nicht in der Nähe eines Brenner-Vollastbetriebs betrieben werden kann, eine Wartungsanzeige aktiviert wird.

6. Regelungsverfahren für Gasbrenner nach einem oder mehreren der Ansprüche 1 bis 5, **dadurch gekennzeichnet, daß** das Ionisationssignal in einem Bereich von 70% bis 100% des Brenner-Vollastbetriebs zur Einstellung eines Übersetzungsverhältnisses verwendet wird.

## Claims

1. Method for regulating gas burners for providing a gas/air mixture, specifically for supplying a gas flow and a combustion air flow to a burner, wherein an ionization signal of a sensor is used to adapt the gas/air mixture to different gas qualities; wherein the ionization signal is used for setting a transmission ratio solely in a load range close to full-load operation of the burner; and wherein outside the range of full-load operation of the burner, the gas/air mixture is regulated as a function of this transmission ratio,
**characterized in that**
a) the rate of rise of the ionization signal is measured upon start-up of the burner,
b) the measured rate of rise is compared with a reference rate of rise for the ionization signal,
c) if the measured rate of rise deviates from the reference rate of rise by a predetermined amount, a new transmission ratio is set.

2. Method for regulating gas burners according to Claim 1, **characterized in that** the reference rate of rise is determined and stored in memory for a burner subject to predetermined burner conditions, in particular for a predetermined temperature and idle time of the burner.

3. Method for regulating gas burners according to Claim 1 or Claim 2, **characterized in that** if the burner meets the predetermined burner conditions upon starting in response to a heat demand, the rate of rise is measured and compared with a reference rate of rise.

4. Method for regulating gas burners according to one or more of Claims 1 to 3, **characterized in that** if the measured rate of rise deviates from the reference rate of rise by a predetermined amount, the burner is operated at close to full load for setting of a new transmission ratio.

5. Method for regulating gas burners according to one or more of Claims 1 to 3, **characterized in that** if the measured rate of rise deviates from the reference rate of rise by a predetermined amount and the burner cannot be operated at close to full load for setting of a new transmission ratio, a maintenance indicator is activated.

6. Method for regulating gas burners according to one or more of Claims 1 to 5, **characterized in that** the ionization signal is used for setting a transmission ratio in a range of 70% to 100% of full-load operation of the burner.

## Revendications

1. Procédé de régulation pour brûleur à gaz en vue de fournir un mélange gaz/air, c'est-à-dire d'amener un courant de gaz et un courant d'air de combustion dans un brûleur, selon lequel un signal d'ionisation d'un capteur est utilisé pour adapter le mélange gaz/air à des qualités de gaz différentes, le signal d'ionisation n'est utilisé pour régler un rapport de transformation que dans une zone de charge proche d'un fonctionnement de pleine charge du brûleur, et en dehors de cette zone de pleine charge, le mélange gaz/air est régulé en fonction de ce rapport de transformation, **caractérisé en ce que**
a) lors du démarrage du brûleur, la vitesse de montée du signal d'ionisation est mesurée,
b) la vitesse de montée mesurée est comparée à une vitesse de montée de référence pour le signal d'ionisation,
c) si la vitesse de montée mesurée est différente de la vitesse de montée de référence suivant une valeur prédéfinie, un nouveau rapport de transmission est réglé.

2. Procédé de régulation pour brûleur à gaz selon la revendication 1, **caractérisé en ce que** la vitesse de montée de référence est recherchée et mise en mémoire pour un brûleur avec des conditions de brûleur prédéfinies, notamment pour une température et un temps d'arrêt du brûleur prédéfinis.

3. Procédé de régulation pour brûleur à gaz selon la revendication 1 ou 2, **caractérisé en ce que** si le brûleur, en démarrant, présente en raison d'une demande de chaleur les conditions de brûleur prédéfinies, la vitesse de montée est mesurée et comparée à une vitesse de montée de référence.

4. Procédé de régulation pour brûleur à gaz selon l'une au moins des revendications 1 à 3, **caractérisé en ce que** si la vitesse de montée mesurée est différente de la vitesse de montée de référence suivant une valeur prédéfinie, le brûleur fonctionne près d'un fonctionnement à pleine charge en vue de régler un nouveau rapport de transformation.

5. Procédé de régulation pour brûleur à gaz selon l'une au moins des revendications 1 à 3, **caractérisé en ce que** si la vitesse de montée mesurée est différente de la vitesse de montée de référence suivant une valeur prédéfinie et si le brûleur ne peut pas fonctionner près d'un fonctionnement à pleine charge en vue de régler un nouveau rapport de transformation, un affichage de maintenance est activé.

6. Procédé de régulation pour brûleur à gaz selon l'une au moins des revendications 1 à 5, **caractérisé en ce que** le signal d'ionisation est utilisé dans une plage de 70 % à 100 % du fonctionnement à pleine charge de brûleur en vue de régler le rapport de transformation.
